# EUROPÄISCHE PATENTSCHRIFT

(11) **EP 2 058 115 B1**
(45) Veröffentlichungstag und Bekanntmachung des Hinweises auf die Patenterteilung: **18.06.2014**
(21) Anmeldenummer: 08105684.8
(22) Anmeldetag: 29.10.2008
(51) Int. Cl.: B31B 1/88, B31B 1/04, B31B 1/74, B31F 1/07, B65B 61/02, B41F 19/02

(54) **Rotationsprägeeinrichtung**
Rotation stamping device
Dispositif de matriçage rotatif

(30) Priorität: 12.11.2007 DE 102007053806
(43) Veröffentlichungstag der Anmeldung: 13.05.2009
(73) Patentinhaber: Heidelberger Druckmaschinen AG, 69115 Heidelberg (DE)
(72) Erfinder: Compera, Dr., Christian, 69250 Schönau (DE); Diehr, Wolfgang, 41515 Grevenbroich (DE); Galle, Steffen, 01159 Dresden (DE); Klaßen, Erich, 52538 Gangelt (DE); Schiek, Jana, 76744 Wörth (DE); Terhorst, Carsten, 46499 Hamminkeln (DE); Zeimetz, Leo, 64572 Büttelborn (DE)

(56) Entgegenhaltungen:
- EP-A2- 1 666 238
- DE-U1-202005 017 869
- JP-A- 2000 272 028
- US-A- 3 648 605

## Beschreibung

Die Erfindung begriff eine Rotationsprägeeinrichtung gemäß dem Oberbegriff von Anspruch 1, ein Verfahren zum Betreiben einer Rotationsprägeeinrichtung nach Anspruch 10 und eine Faltschachtelklebemaschine nach Anspruch 11.

Faltschachteln sind Verpackungen aus Karton oder Wellpappe, in geringem Umfang auch aus Kunststoff, die je nach Konstruktion während des Faltprozesses an einer oder mehreren Stellen beleimt werden. Sie werden in der Regel aus einem Zuschnitt produziert. Die Zuschnitte werden üblicherweise auf einer Bogenstanze ausgestanzt. Der Zuschnitt muss mindestens an einer Kante verklebt werden. Die gefalteten Schachteln kommen im flachliegenden Zustand aus der Faltschachtel-Klebemaschine. Eine solche ist beispielsweise in der US 7678035 B2 offenbart. Das Aufstellen und Befüllen der Schachtel kann maschinell oder auch manuell erfolgen.

Neben den Faltungen, die zur Herstellung der Faltschachteln erforderlich sind, werden als Vorbereitung für den anschließenden Produktionsschritt auch weitere Rilllinien in der Faltschachtel-Klebemaschine vorgebrochen (vorgefaltet). Dadurch werden das Aufstellen der Schachtel und das spätere Befüllen erleichtert.

Dienen die Faltschachteln zur Verpackung von Arzneimitteln, so ist es gesetzlich vorgeschrieben, die Bezeichnung des Arzneimittels in Blindenschrift (so genannte Braille-Schrift) auf die Faltschachtel aufzubringen (bspw. durch Prägen).

Nach dem Stand der Technik erfolgt die Prägung der Blindenschrift entweder während des Stanzprozesses in der Bogenstanze bei der Herstellung der Zuschnitte. Dies ist jedoch aufwendig, da ein Stanzbogen etliche Nutzen, d. h. Zuschnitte enthält und für jeden Nutzen ein Werkzeugpaar bestehend aus Matrize und Patrize bereitgestellt werden muss. Oder es kommen Rotationsprägeeinrichtungen mit zwei rotierenden Prägewerkzeugen zum Einsatz, welche beispielsweise Teil einer Faltschachtelklebemaschine sein können. Bekannter weise verfügen derartige Rotationsprägeeinrichtungen über einen gemeinsamen Antrieb für beide Rotationswerkzeuge. Um die Prägung an der richtigen Position auf den Faltschachtelzuschnitt aufbringen zu können, müssen die Rotationswerkzeuge relativ zum Faltschachtelzuschnitt synchronisiert werden. Insbesondere beim Einbringen einer Blindenschrift in den Faltschachtelzuschnitt muss die Synchronisierung sehr genau erfolgen. Aufgrund des Massenträgheitsmoments von Matrize, Patrize und Rotationsantrieb ist die erforderliche Genauigkeit der Synchronisierung nur schwer bis gar nicht zu erreichen. Weiter nachteilig ist, dass Rotationsprägeeinrichtungen zur besseren Synchronisierung häufig im Start- / Stopp-Betrieb gefahren werden. D. h. die Rotationsprägewerkzeuge werden zur Synchronisierung angehalten und nachfolgend wieder neu beschleunigt. Dadurch wird die Produktionsleistung der Rotationsprägeeinrichtung stark eingeschränkt. Weiter wird dir Produktionsleistung dadurch eingeschränkt, dass keine Anpassung der Rotationsprägeeinrichtung an die Größe des zu bearbeitenden Produktes möglich ist.

Die EP 1 447 211 A2 zeigt eine Vorrichtung zum Einprägen von Querrillen in Pappe. Die EP 1 537 920 A1 zeigt eine Vorrichtung zum Schneiden, Rillen und Prägen von Bogenmaterial, wie Karton, mit zwei Walzen. Beiden Vorrichtungen ist gemein, dass die Synchronisierung nicht mit der für Blindenschrift notwendigen Genauigkeit durchgeführt werden kann und dass keine Anpassung der Vorrichtungen an die Größe des Produktes und den Abstand der Produkte möglich ist.

Die EP 1 398 141 B1 zeigt eine Faltschachtelklebemaschine mit einer Faltstation und einer Schließstation. Zwischen beiden Stationen befindet sich zusätzlich eine Zwischenstation, welche dazu dient, die Transportgeschwindigkeit von Faltschachtelschläuchen zu verändern und den Abstand von aufeinander folgenden Faltschachtelschläuchen zu verringern. Eine Positionierung der Faltschachtelschläuche relativ zu den Werkzeugen der Schließstation erfolgt dabei nicht.

Die DE 20 2005 017 869 U1 zeigt einen Einzelnutzenanleger und ein Transportsystem, wobei der Anleger über einen Servoantrieb mit Registerregelung verfügt. Das Transportsystem besitzt einen mit Nocken versehenen Zahnriemen. Von dem Anleger können jeweilige Faltschachteln zwischen die Nocken eingelegt werden, wozu der Anleger mit dem Transportsystem synchronisiert wird.

Aufgabe der vorliegenden Erfindung ist es, eine Rotationsprägeeinrichtung zu schaffen, welche die Nachteile des Standes der Technik überwindet und bei gleichzeitig hoher Prägequalität eine hohe Ausbringung ermöglicht.

Gelöst wird diese Aufgabe durch eine Rotationsprägeeinrichtung mit den kennzeichnenden Merkmalen von Anspruch 1.

Die erfindungsgemäße Rotationsprägeeinrichtung besitzt zwei rotierende Prägewerkzeuge, angetrieben durch mindestens einen Prägewerkzeugantrieb, zum Einbringen von Prägungen, insbesondere Blindenschrift, in Bedruckstoffe, insbesondere Faltschachtelzuschnitte. Die Prägewerkzeuge werden durch eine mit Stempeln versehene Patrize und eine Matrize gebildet. Die Matrize dient als Gegenform und ist vorteilhafter weise produktneutral und besitzt ein gleichmäßiges Lochmuster. In stromaufwärtiger Richtung ist den Prägewerkzeugen der Rotationsprägeeinrichtung eine Transporteinrichtung zum Transport der Bedruckstoffe vorgelagert. Die Transporteinrichtung besitzt in vorteilhafter Weise einen von dem mindestens einen Prägewerkzeugantrieb unabhängigen Antrieb, welcher beispielsweise als steuerbarer Elektromotor ausgeführt sein kann. Durch die Transporteinrichtung erfährt ein jeweiliger Bedruckstoff eine Änderung seiner Transportgeschwindigkeit, wodurch der Bedruckstoff bezüglich seiner Prägeposition relativ zu den Stempeln der Patrize synchronisiert wird, d.h. die in Transportrichtung gesehen vordere Kante einer mit einer Prägung zu versehenden Fläche des Bedruckstoffes wird relativ zu dem oder den beim Prägevorgang zuerst wirksam werdenden Stempeln der Patrize synchronisiert, also in ihrer Position abgestimmt. Alternativ kann auch die hintere Kante der mit einer Prägung zu versehenden Fläche relativ zu dem oder den beim Prägevorgang zuletzt wirksam werdenden Stempeln positioniert werden. Diese Synchronisierung ermöglicht es in vorteilhafter Weise, dass die Prägewerkzeuge mit einer konstanten Geschwindigkeit betrieben werden können. Die Synchronisation von Bedruckstoffen und Prägewerkzeugen erfolgt nicht mehr wie bisher üblich durch eine Anpassung der Rotationsgeschwindigkeiten der Prägewerkzeuge, sondern möglichst ausschließlich durch eine Anpassung der Transportgeschwindigkeit in der Transporteinrichtung. Da die Rotationswerkzeuge folglich nicht mehr ständig beschleunigt und abgebremst werden müssen, können die Rotationswerkzeuge mit einer höheren Geschwindigkeit betrieben werden. Dadurch wird in vorteilhafter Weise die Ausbringung der Rotationsprägeeinrichtung wesentlich erhöht.

In einer besonders vorteilhaften Ausführungsform der erfindungsgemäßen Rotationsprägeeinrichtung ist der Transporteinrichtung ein Transportsystem vorgelagert, welches beispielsweise als umlaufendes Förderband ausgeführt ist und welches einen von dem Prägewerkzeugantrieb und dem Antrieb der Transporteinrichtung abhängigen Antrieb, beispielsweise einen Elektromotor, besitzt.

In einer besonders vorteilhaften Ausführungsform der Erfindung besitzt die Rotationsprägeeinrichtung ein Mittel zur Bestimmung der Rotationsgeschwindigkeit der Patrize. Dabei kann es sich beispielsweise um einen Drehgeber oder einen Sensor handeln. Durch dieses Mittel kann weiter die Position der Stempel der Patrize bestimmt werden. Das vorgelagerte Transportsystem besitzt mindestens einen Sensor zur Bestimmung der Position eines transportierten Bedruckstoffes und auch ein Mittel zur Bestimmung der Transportgeschwindigkeit des transportierten Bedruckstoffes. Bei dem Mittel kann es sich ebenfalls um einen Drehgeber oder einen Sensor handeln. Der Elektromotor zum Antrieb der Transporteinrichtung, die Mittel und der Sensor sind über Datenleitungen mit einer Steuereinrichtung verbunden.

In einer vorteilhaften Weiterbildung der Rotationsprägeeinrichtung besitzt die Transporteinrichtung ein unteres und ein oberes Transportband, zwischen welchen der Bedruckstoff klemmbar ist. Dadurch kann der Bedruckstoff sicher und definiert geführt und transportiert werden.

In einer vorteilhaften Ausführungsform der Rotationsprägeeinrichtung werden die Prägewerkzeuge, die Transporteinrichtung und das vorgelagerte Transportsystem jeweils mit annähernd konstanten Geschwindigkeiten betrieben. Dadurch wird es bei geringem Steuerungsaufwand ermöglicht, die Rotationsprägeeinrichtung bei hoher Geschwindigkeit zu betreiben und dadurch eine hohe Ausbringung der Rotationsprägeeinrichtung zu erlangen.

In einer besonders vorteilhaften Weiterbildung der Erfindung werden die Prägewerkzeuge und das vorgelagerte Transportsystem mit annähernd konstanten Geschwindigkeiten betrieben. Die Transportgeschwindigkeit der Transporteinrichtung folgt jedoch einem von der Steuereinheit vorgegebenen Geschwindigkeitsprofil. So kann ein jeweiliger Bedruckstoff beispielsweise mit der Transportgeschwindigkeit des vorgelagerten Transportsystems übernommen werden, nachfolgend zur Synchronisation beschleunigt oder abgebremst werden und vor der Übergabe an die Rotationsprägewerkzeuge auf die Geschwindigkeit von Matrize und Patrize angepasst werden. Der Bedruckstoff wird dabei schonend transportiert, Kräfte auf den Bogen in Transportrichtung gering gehalten und Markierungen durch die Bänder der Transporteinrichtung vermieden.

Die Erfindung betrifft weiter auch ein Verfahren zum Betreiben einer Rotationsprägeeinrichtung. Die von dem Mittel zur Bestimmung der Rotationsgeschwindigkeit der Matrize und der Position der Stempel der Matrize, dem Sensor zur Bestimmung der Position eines transportierten Bedruckstoffs im Bereich des vorgelagerten Transportsystems und dem Mittel zur Bestimmung der Transportgeschwindigkeit des Bedruckstoffs im Transportsystem erfassten Daten werden von der Steuereinrichtung übernommen. Weiter wird die Prägeposition eines Bedruckstoffes in die Steuereinrichtung eingegeben. Dabei kann es sich beispielsweise um den Abstand der Vorderkante einer mit einer Prägung zu versehenden Fläche von der Vorderkante des Bedruckstoffes handeln, welchen der Maschinenbediener über ein allgemein bekanntes Interface eingibt. Basierend auf diesen Daten berechnet die Steuereinrichtung die notwendige Transportgeschwindigkeit der Transporteinrichtung zur Synchronisierung des Bedruckstoffs bezüglich seiner Prägeposition relativ zu den Stempeln der Patrize. Um die notwendige Transportgeschwindigkeit der Transporteinrichtung zu erreichen, wird der Elektromotor der Transporteinrichtung durch die Steuereinrichtung entsprechend angesteuert.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

Die Erfindung soll anhand eines Ausführungsbeispiels noch näher erläutert werden. Es zeigen in schematischer Darstellung:
- Fig. 1: den Aufbau einer Faltschachtelklebemaschine mit erfindungsgemäßer Rotationsprägeeinrichtung
- Fig. 2a: eine erfindungsgemäße Rotationsprägeeinrichtung
- Fig. 2b: eine Detailansicht einer Patrize
- Fig. 2c: einen Faltschachtelzuschnitt vor dem Prägen
- Fig. 2d: einen Faltschachtelzuschnitt nach dem Prägen.

Fig. 1 zeigt eine Faltschachtelklebemaschine 1 mit einer erfindungsgemäßen Rotationsprägeeinrichtung 10. Faltschachtelzuschnitte 2 werden von einem Anleger in Transportrichtung T durch die Faltschachtelklebemaschine 1 von einem vorgelagerten Transportsystem 3, einer Transporteinrichtung 13 durch die Rotationsprägeeinrichtung 10 zu einem Ausleger transportiert. Die Rotationsprägeeinrichtung 10 besitzt eine Patrize 11 und eine Matrize 12 zum Einbringen von Prägungen in die Faltschachtelzuschnitte 2. Die Faltschachtelzuschnitte 2 werden mit einer Kartonteilung A, auch als Abschnittslänge bezeichnet, mit der Geschwindigkeit vF durch das vorgelagerte Transportsystem 3 transportiert und dann an eine Transporteinrichtung 13 übergeben, welche einen jeweiligen Faltschachtelzuschnitt 2 auf die Geschwindigkeit vT beschleunigt oder abbremst. Diese Geschwindigkeitsänderung bewirkt eine Synchronisation des Faltschachtelzuschnitts 2 mit den Prägewerkzeugen 11, 12 (siehe auch Fig. 2b-d), d.h. die in Transportrichtung T gesehen vordere Kante 211 einer mit einer Prägung 22 zu versehenden Fläche an der Position 21 des Bedruckstoffes 2 wird relativ zu dem oder den beim Prägevorgang zuerst wirksam werdenden Stempeln 111 der Patrize 11 synchronisiert. Nachfolgend wird dieser Vorgang als Synchronisation des Bedruckstoffs 2 bezüglich seiner Prägeposition 21 relativ zu den Stempeln 110 der Patrize 11 bezeichnet.
In der Berührungslinie von Patrize 11 und Faltschachtelzuschnitt 2 während des Prägevorgangs besitzt die Patrize 11 die Geschwindigkeit vP. In der Berührungslinie von Matrize 12 mit Faltschachtelzuschnitt 2 während des Prägevorgangs besitzt die Matrize 12 die Geschwindigkeit vM. Während des Prägevorgangs haben die Geschwindigkeiten von Matrize vM, Patrize vP und Faltschachtelzuschnitt denselben Betrag, so dass es zu keinen Relativbewegungen zwischen Werkzeugen 11, 12 und Faltschachtelzuschnitt 2 kommt und damit Markierungen des Faltschachtelzuschnitts vermieden werden. Dazu müssen Patrize 11 und Matrize 12 relativ zueinander bezüglich ihrer Geschwindigkeit synchronisiert sein. Weiter müssen Patrize 11 und Matrize 12 relativ zueinander bezüglich ihrer Winkelposition synchronisiert sein, d.h. es muss sichergestellt sein, dass die Stempel 110 der Patrize 11 in Löcher der Matrize 12 eintauchen können. Besitzen Patrize 11 und Matrize 12 jeweils einen eigenen Prägewerkzeugantrieb so erfolgt die Synchronisation bevorzugt elektronisch. Werden Patrize 11 und Matrize 12 durch einen gemeinsamen Prägewerkzeugantrieb angetrieben, so erfolgt die Synchronisation mechanisch, beispielsweise durch Kopplung von Patrize 11 und Matrize 12.

Fig. 2a zeigt die Rotationsprägeeinrichtung 10. Ein Faltschachtelzuschnitt 2 wird von einem vorgelagerten Transportsystem 3 in Transportrichtung T transportiert. Bevor der Faltschachtelzuschnitt 2 das vorgelagerte Transportsystem 3 verlässt wird von einem Sensor 17 die Position des Faltschachtelzuschnitts 2 bestimmt, beispielsweise durch die Detektion der Vorderkante des Faltschachtelzuschnitts 2. Beispielsweise wird die Vorderkante des Faltschachtelzuschnitts 2 detektiert. Im selben Moment wird durch einen Drehgeber des Transportsystems 16 die Transportgeschwindigkeit der Faltschachtel im vorgelagerten Transportsystem bestimmt. Die erfassten Informationen werden über Datenleitungen an eine Steuereinrichtung 18 weitergeleitet. Von dem vorgelagerten Transportsystem 3 wird der Faltschachtelzuschnitt 2 an eine Transporteinrichtung 13 übergeben. Die Transporteinrichtung 13 besitzt ein oberes Transportband 131 und ein unteres Transportband 132. Geklemmt zwischen beiden Transportbändern 131, 132 wird ein Faltschachtelzuschnitt 2 mit der Geschwindigkeit vT weiter transportiert. Angetrieben werden die Transportbänder 131, 132 durch mindestens einen Elektromotor 14. Dieser wird durch die Steuereinrichtung 18 angesteuert. Von der Transporteinrichtung 13 wird ein jeweiliger Faltschachtelzuschnitt 2 an die Rotationswerkzeuge 11, 12 übergeben und erfährt durch das Zusammenwirken von Patrize 11 und Matrize 12 eine Prägung. Die Patrize 11 ist mit einem Drehgeber 15 ausgestattet, welcher zur Erfassung der Drehgeschwindigkeit der Patrize 11 und zur Erfassung der Position der Stempel 110 (in Fig. 2a nicht dargestellt) der Patrize 11 dient. Die erfassten Informationen werden über eine Datenleitung an die Steuereinrichtung 18 weitergeleitet. Die Steuereinrichtung 18 ist mit einem Interface verbunden, über welches der Maschinenbediener die Prägeposition 21 auf einem Faltschachtelzuschnitt 2 eingeben kann. Basierend auf den bereitgestellten Informationen berechnet die Steuereinrichtung 18 die Sollgeschwindigkeit der Faltschachtel in der Transporteinrichtung so, dass durch die Transporteinrichtung 13 eine Synchronisation des Faltschachtelzuschnitts 2 relativ zu den Prägewerkzeugen 11, 12 erfolgt.

In einer alternativen Ausführungsform, welche nicht dargestellt ist, kann sich an der Position des vorgelagerten Transportsystems 3 alternativ ein Anleger zum Anlegen von Faltschachtelzuschnitten 2 befinden. Integriert in den Anleger sind dann ebenfalls ein Sensor 17 und ein Mittel zur Bestimmung der Übergabegeschwindigkeit der Faltschachtelzuschnitte 2 vom Anleger an die Transporteinrichtung 13, analog dem Drehgeber des Transportsystems 16. Die Synchronisation von Prägeposition 21 des Faltschachtelzuschnitts 2 relativ zu den Stempeln 110 der Patrize 11 erfolgt dabei wie oben beschrieben. An die Rotationsprägeeinrichtung 10 können sich entweder weitere Bearbeitungsstationen mit einem nachfolgenden Ausleger oder direkt ein Ausleger anschließen.

In einer weitem nicht dargestellten alternativen Ausführungsform verfügt die Transporteinrichtung 13 über einen Sensor, welcher die Position eines durch die Förderbänder 131 und 132 transportierten Faltschachtelzuschnitts 2 detektiert, beispielsweise durch die Detektion der Vorderkante des Faltschachtelzuschnitts 2. Die Geschwindigkeit des Faltschachtelzuschnitts 2 zum Zeitpunkt der Detektion entspricht der Geschwindigkeit der Förderbänder 131, 132 und ist durch die Ansteuerung des Elektromotors 14 bestimmt und somit bekannt. Die Position der Stempel 110 der Patrize 11 und die Rotationsgeschwindigkeit der Patrize 11 wird wie oben beschrieben durch einen Drehgeber 15 bestimmt. Diese Informationen werden jeweils der Steuereinrichtung 18 übermittelt, welche daraus die für die Synchronisation von Prägeposition 21 des Faltschachtelzuschnitts 2 relativ zu den Stempeln 110 der Patrize 11 notwendige Beschleunigung der Förderbänder 131 und 132 und damit des Faltschachtelzuschnitts 2 berechnet. Vorteilhaft an dieser Lösung ist, dass alle relevanten Komponenten innerhalb der Rotationsprägeeinrichtung 10 angeordnet sind und diese als Modul verwendet werden kann. Damit ist eine Integration in eine Faltschachtelklebemaschine 1 einfach möglich.

Fig. 2b zeigt ein Detail der Patrize 11, nämlich die Stempel 110 der Patrize. Die in Rotationsrichtung gesehen vordere Kante 113 wird durch den oder die ersten beim Prägevorgang wirksam werdenden Stempel 111, die hintere Kante 114 durch den oder die letzte bei Prägevorgang wirksame Stempel 112 gebildet. Die Matrize 12 (hier nicht dargestellt) stellt die Negativform der Patrize 11 dar und verfügt über Ausnehmungen, welche die Stempel 110, 111, 112 der Patrize aufnehmen. In Fig. 2c ist ein Faltschachtelzuschnitt 2 dargestellt, welcher in Transportrichtung T bewegt wird und wobei die Prägeposition 21 einer mit einer Prägung 22 zu versehende Fläche angegeben ist. Die mit einer Prägung 22 zu versehende Fläche wird durch die vordere Kante 211 und die hintere Kante 212 begrenzt. Während des Prägevorgangs wird die Vorderkante der Stempel 113 auf die vordere Kante der Prägung 211 und die Hinterkante der Stempel 114 auf die hintere Kante der Prägung 212 abgebildet. Durch die in Fig. 2a dargestellte und obenstehend beschriebene Rotationsprägeeinrichtung 10 erfolgt eine Synchronisation, d. h. eine Positionierung, des Faltschachtelzuschnitts 2 mit seiner Prägeposition 21 relativ zu den Stempeln 110 der Patrize 11. Das Ergebnis des Prägevorgangs ist in Fig. 2d dargestellt: Der Faltschachtelzuschnitt 2 wurde an der ursprünglichen Prägeposition 21 mit einer Prägung 22 versehen.

### Bezugszeichenliste

- 1: Faltschachtelklebemaschine
- 2: Faltschachtelzuschnitt
- 3: vorgelagertes Transportsystem
- 10: Rotationsprägeeinrichtung
- 11: Patrize
- 12: Matrize
- 13: Transporteinrichtung
- 14: Elektromotor
- 15: Drehgeber Patrize
- 16: Drehgeber Transportsystem
- 17: Sensor
- 18: Steuereinrichtung
- 21: Prägeposition
- 22: Prägung
- 110: Stempel der Patrize
- 111: erster Stempel
- 112: letzter Stempel
- 113: Vorderkante der Stempel
- 114: Hinterkante der Stempel
- 131: oberes Transportband
- 132: unteres Transportband
- 211: vordere Kante der mit einer Prägung zu versehenden Fläche
- 212: hintere Kante der mit einer Prägung zu versehenden Fläche
- vP: Geschwindigkeit Patrize
- vM: Geschwindigkeit Matrize
- vF: Geschwindigkeit Faltschachtel im Transportsystem
- vT: Geschwindigkeit Faltschachtel in der Transporteinrichtung
- A: Kartonteilung

## Patentansprüche

1. Rotationsprägeeinrichtung (10) mit zwei rotierenden Prägewerkzeugen, gebildet durch eine Patrize (11) mit Stempeln (110) und eine Matrize (12), mit mindestens einem Prägewerkzeugantrieb zum Einbringen von Prägungen (22), insbesondere Blindenschrift, in Bedruckstoffe (2), insbesondere Faltschachtelzuschnitte,
wobei
die Rotationsprägeeinrichtung (10) eine Transporteinrichtung (13) zum Transport der Bedruckstoffe (2) besitzt, welche den Prägewerkzeugen (11, 12) vorgelagert ist und einen von dem mindestens einen Prägewerkzeugantrieb unabhängigen Antrieb (14) besitzt,
**dadurch gekennzeichnet,**
**dass** durch eine Änderung der Transportgeschwindigkeit (vT) der Transporteinrichtung (13) der Bedruckstoff (2) bezüglich seiner Prägeposition (21), hinsichtlich der vorderen Kante (211) oder der hinteren Kante (212) der mit einer Prägung zu versehenden Fläche, relativ zu dem ersten (111) oder dem letzten (112) beim Prägevorgang wirksam werdenden Stempel synchronisiert wird.

2. Rotationsprägeeinrichtung nach Anspruch 1,
**dadurch gekennzeichnet,**
**dass** der Transporteinrichtung (13) der Rotationsprägeeinrichtung (10) ein Transportsystem (3) vorgelagert ist, welches einen von dem Prägewerkzeugantrieb und dem Antrieb der Transporteinrichtung unabhängigen Antrieb besitzt.

3. Rotationsprägeeinrichtung nach Anspruch 1 oder 2,
**dadurch gekennzeichnet,**
**dass** der Antrieb der Transporteinrichtung (13) durch einen Elektromotor (14) gebildet wird.

4. Rotationsprägeeinrichtung nach einem der Ansprüche 2 bis 3,
**dadurch gekennzeichnet,**
**dass** die Rotationsprägeeinrichtung (10) ein Mittel (15) zur Bestimmung der Rotationsgeschwindigkeit der Patrize (11) und der Position der Stempel (110) der Patrize (11) besitzt und dass das vorgelagerte Transportsystem (3) mindestens einen Sensor (17) zur Bestimmung der Position eines transportierten Bedruckstoffes (2) und ein Mittel (16) zur Bestimmung der Transportgeschwindigkeit (vF) des Bedruckstoffes (2) besitzt.

5. Rotationsprägeeinrichtung nach Anspruch 4,
**dadurch gekennzeichnet,**
**dass** es sich bei den Mitteln (15, 16) um Drehgeber oder Sensoren handelt.

6. Rotationsprägeeinrichtung nach Anspruch 4 oder 5,
**dadurch gekennzeichnet,**
**dass** die Mittel (15, 16), der Sensor (17) und der Elektromotor (14) über Datenleitungen mit einer Steuereinrichtung (18) verbunden sind.

7. Rotationsprägeeinrichtung nach-einem der Ansprüche 1 bis 6,
**dadurch gekennzeichnet,**
**dass** die Transporteinrichtung (13) ein unteres (132) und ein oberes (131) Transportband besitzt, zwischen welchen der Bedruckstoff (2) klemmbar ist.

8. Rotationsprägeeinrichtung nach einem der Ansprüche 2 bis 7,
**dadurch gekennzeichnet,**
**dass** Prägewerkzeuge (11, 12), Transporteinrichtung (13) und vorgelagertes Transportsystem (3) mit annähernd konstanten Geschwindigkeiten betrieben werden.

9. Rotationsprägeeinrichtung nach einem der Ansprüche 2 bis 7,
**dadurch gekennzeichnet,**
**dass** Prägewerkzeuge (11, 12) und vorgelagertes Transportsystem (3) mit annähernd konstanten Geschwindigkeiten betrieben werden und dass die Transportgeschwindigkeit der Transporteinrichtung (vT) einem von der Steuereinheit (18) vorgegebenen Geschwindigkeitsprofil folgt.

10. Verfahren zum Betreiben einer Rotationsprägeeinrichtung nach einem der Ansprüche 6-9,
**dadurch gekennzeichnet,**
**dass** die von den Mitteln (15, 16) zur Bestimmung der Rotationsgeschwindigkeit der Patrize (11) und der Position der Stempel (110) der Patrize (11) und zur Bestimmung der Transportgeschwidnigkeit (vF) des Bedruckstoffes (2) und dem Sensor (17) erfassten Daten von der Steuereinrichtung (18) übernommen werden, die Prägeposition (21) eines Bedruckstoffes (2) in die Steuereinrichtung (18) eingegeben wird, die Steuereinrichtung (18) die notwendige Transportgeschwindigkeit (vT) der Transporteinrichtung (13) zur Synchronisierung des Bedruckstoffes (2) bezüglich seiner Prägeposition (21) relativ zu den Stempeln (110) der Patrize (11) berechnet und den Elektromotor (14) der Transporteinrichtung (13) entsprechend ansteuert, wobei der Bedruckstoff (2) bezüglich seiner Prägeposition (21) relativ zu dem ersten (111) oder dem letzten (112) beim Prägevorgang wirksam werdenden Stempel synchronisiert wird.

11. Faltschachtelklebemaschine (1) mit einer Rotationsprägeeinrichtung (10) nach einem der Ansprüche 1 bis 9.

## Claims

1. Rotary embossing device (10) with two rotating embossing tools formed by a male tool (11) with dies (110) and a female tool (12), with at least one embossing tool drive for introducing embossments (22), in particular Braille letters, in printing material (2), in particular folding box blanks,
wherein
upstream of the embossing tools (11, 12), the rotary embossing device (10) has a transport device (13) transporting the printing material (2) and driven by a drive (14) that is independent of the at least one embossing tool drive,
**characterized in**
**that** by modifying the transport speed (vT) of the transport device (13), the printing material (2) is synchronized with respect to its embossing position (21) in terms of the front edge (211) or the rear edge (212) of the surface to be provided with an embossment relative to the first (111) or last (112) die that becomes effective in the embossing process.

2. Rotary embossing device according to Claim 1,
**characterized in**
**that** upstream of the transport device (13) of the rotary embossing device (10), a transport system (3) is provided, which has a drive that is independent of the embossing tool drive and the drive of the transport device.

3. Rotary embossing device according to Claim 1 or 2,
**characterized in**
**that** the drive of the transport device (13) is formed by an electric motor (14).

4. Rotary embossing device according to any one of Claims 2 to 3,
**characterized in**
**that** the rotary embossing device (10) includes a means (15) for determining the rotary speed of the male tool (11) and the position of the dies (110) of the male tool (11) and that the upstream transport system (3) includes at least one sensor (17) for determining the position of a transported printing material (2) and a means (16) for determining the transport speed (vF) of the printing material (2).

5. Rotary embossing device according to Claim 4,
**characterized in**
**that** the means (15, 16) are rotary encoders or sensors.

6. Rotary embossing device according to Claim 4 or 5,
**characterized in**
**that** the means (15, 16), the sensor (17) and the electric motor (14) are connected to a control device (18) by data lines.

7. Rotary embossing device according to any one of Claims 1 to 6,
**characterized in**
**that** the transport device (13) includes a lower (132) and an upper transport belt (131) between which the printing material (2) is clampable.

8. Rotary embossing device according to one of Claims 2 to 7,
**characterized in**
**that** the embossing tools (11, 12), transport device (13) and upstream transport system (3) are operated at approximately constant speeds.

9. Rotary embossing device according to any one of Claims 2 to 7,
**characterized in**
**that** the embossing tools (11, 12) and the upstream transport system (3) are operated at approximately constant speeds and that the transport speed of the transport device (vT) follows a velocity profile prescribed by the control unit (18).

10. Method for operating a rotary embossing device according to any one of Claims 6 - 9, **characterized in**
**that** the data established by the means (15, 16) for determining the rotary speed of the male tool (11) and the position of the dies (110) of the male tool (11) and for determining the transport speed (vF) of the printing material (2) and by the sensor (17) are transferred to the control device (18), that the embossing position (21) of a printing material (2) is input into the control device (18), that the control device (18) calculates the required transport speed (vT) of the transport device (13) to synchronize the printing material (2) in terms of its embossing position (21) relative to the dies (110) of the male tool (11) and actuates the electric motor (14) of the transport device (13) accordingly, the printing material (2) being synchronized in terms of its embossing position (21) relative to the first (111) or last die that becomes effective in the embossing process.

11. Folder-gluer (1) comprising a rotary embossing device (10) according to any one of Claims 1 to 9.

## Revendications

1. Dispositif rotatif de gaufrage (10) avec des outils rotatifs de gaufrage, formés par une patrice (11) avec des poinçons (11) et une matrice (12), avec au moins un entraînement de l'outil de gaufrage pour l'application de gaufrages (22), en particulier de brailles, dans des substrats imprimés (2), en particulier des découpes de boîtes pliantes le dispositif rotatif de gaufrage (9) possédant un dispositif de transport (13) pour le transport des substrats imprimés (2), qui est en amont des outils de gaufrage (11, 12) et qui possède au moins un entraînement (14) indépendant d'au moins un entraînement d'outil de gaufrage (14),
**caractérisé en ce**
**que** par une modification de la vitesse de transport (vT) du dispositif de transport (13), le substrat imprimé (2) est synchronisé par rapport à sa position de gaufrage (12) concernant le bord avant (211) ou le bord arrière (212) de la surface à munir d'un gaufrage , en fonction du premier (112) ou du dernier (1112) par le premier poinçon devenant efficace lors de l'opération de gaufrage

2. Dispositif de gaufrage rotatif selon la revendication 1, **caractérisé en ce qu'**un système de transport (3) est placé en amont du dispositif de transport (13) du dispositif de gaufrage rotatif (10) et présente un entraînement indépendant de l'entraînement du dispositif de transport et de l'outil de gaufrage.

3. Dispositif de gaufrage rotatif selon la revendication 1 ou **caractérisé en ce que**
l'entraînement du dispositif de transport (13) est formé par un moteur électrique (14).

4. Dispositif de gaufrage rotatif selon l'une des revendications 2 à 3,
**caractérisé en ce**
**que** le dispositif de gaufrage rotatif (10) comporte un moyen (15) pour déterminer la vitesse de rotation de la matrice mâle (11) et la position des poinçons de la matrice mâle (11) et que le système de transport (3) en amont présente au moins un capteur (17) destiné à déterminer la position d'un support d'impression transporté, et un moyen (16) pour déterminer la vitesse de transport (vF) du substrat d'impression (2) a.

5. Dispositif de gaufrage rotatif selon la revendication 4, **caractérisé en ce**
**que** les moyen (15, 16) sont des encodeurs ou des capteurs.

6. Dispositif de gaufrage rotatif selon la revendication 4 ou 5), **caractérisé en ce que** les moyens (15, 16), le capteur (17) et le moteur électrique (4) sont reliés par des lignes de données à un dispositif de commande (18)

7. Dispositif de gaufrage rotatif selon l'une des revendications 1 à 6,
**caractérisé en ce que**
le dispositif de transport (13) présente une bande de transport supérieure (132) et inférieure (131) entre lesquelles est coincé le support d'impression (2).

8. Dispositif de gaufrage rotatif selon l'une des revendications 1 à 7,
**caractérisé en ce que**
des outils de gaufrage (11, 12), le dispositif de transport (13) et le système de transport (3) en amont sont entraînés à vitesse presque constante.

9. Dispositif de gaufrage rotatif selon l'une des revendications 1 à 7,
**caractérisé en ce que**
des outils de gaufrage (11, 12), le dispositif de transport (13) et le système de transport (3) en amont sont entraînés à vitesse presque constante et que la vitesse de transport du dispositif de transport (vT) suit une courbe de vitesse prédéfinie par l'unité de commande.

10. Procédé pour le fonctionnement d'un dispositif de gaufrage rotatif selon l'une des revendications 6 à 9,
**caractérisé en ce que**
les données saisies par le capteur (17) et par les moyens (15, 16) pour la détermination de la vitesse de rotation de la matrice mâle (11) et de la position des poinçons (110) de la matrice mâle (11) et pour la détermination de la vitesse de transport (vF) du support d'impression sont récupérées par le dispositif de commande (18), la position de gaufrage (21) d'un substrat d'impression (2) est entrée dans le dispositif de commande (18), **en ce que** le dispositif de commande (18) calcule la vitesse de transport nécessaire (vT) du dispositif de transport (13) pour la synchronisation du support d'impression (2) en ce qui concerne sa position de gaufrage (21) par rapport aux poinçons (110) de la matrice mâle (11) et entraîne en conséquence le moteur électrique (14) du dispositif de transport (13), le support d'impression (2) étant synchronisé en ce qui concerne sa position de gaufrage (21) par rapport au premier (111) ou au dernier (112) poinçon actif lors de l'opération de gaufrage.

11. Machine encolleuse (1) pour boîte pliante avec un dispositif de gaufrage rotatif (10) selon l'une des revendications 1 à 9.
